# EUROPÄISCHE PATENTSCHRIFT

(11) **EP 1 521 914 B1**
(45) Veröffentlichungstag und Bekanntmachung des Hinweises auf die Patenterteilung: **25.08.2010**
(21) Anmeldenummer: 03740096.7
(22) Anmeldetag: 17.06.2003
(51) Int. Cl.: F04B 23/10, F04C 2/344, F02M 39/00, F02M 59/44, F02M 59/06

(54) **RADIALKOLBENPUMPE**
RADIAL PISTON PUMP
UNITE DE POMPE A PISTONS RADIAUX

(30) Priorität: 26.06.2002 DE 10228552
(43) Veröffentlichungstag der Anmeldung: 13.04.2005
(73) Patentinhaber: Continental Automotive GmbH, 30165 Hannover (DE)
(72) Erfinder: VU, Ngoc-Tam, 71642 Ludwigsburg (DE); NIGRIN, Uwe, 98693 Ilmenau (DE); SCHNEIDER, Johann, 97816 Lohr (DE); GRAF, Ludmilla, 97737 Gemünden (DE)
(86) Internationale Anmeldenummer: PCT/DE2003/002024
(87) Internationale Veröffentlichungsnummer: WO 2004/003385

(56) Entgegenhaltungen:
- EP-A2- 1 013 921
- DE-A- 2 436 321
- DE-A- 19 736 160
- DE-A- 19 913 774
- DE-C- 670 401
- GB-A- 716 892

## Beschreibung

Die Erfindung betrifft eine Radialkolbenpumpeneinheit zur Kraftstoffhochdruckerzeugung bei Kraftstoffeinspritzsystemen von Brennkraftmaschinen, insbesondere bei einem Common Rail Einspritzsystem.

DE 198 48 035 A1 ist eine Radialkolbenpumpe für die Kraftstoffhochdruckerzeugung bei Kraftstoffeinspritzsystemen von Brennkraftmaschinen insbesondere bei einem Common Rail Einspritzsystem bereits bekannt. Die Radialkolbenpumpe weist ein Gehäuse auf, in dem eine Antriebswelle geführt ist. Die Antriebswelle besitzt einen Exzenterabschnitt, auf dem ein Hubring geführt ist. An dem Hubring stützen sich vorzugsweise mehrere, bezüglich der Antriebwelle radial im Pumpengehäuse längs bewegbar geführten Pumpenkolben ab. Jedem Pumpenkolben ist ein Saugventil sowie ein Druckventil zugeordnet. Über das Saugventil wird dem Pumpenkolben Kraftstoff aus dem Niederdruckbereich zugeführt. Nach dem Druckaufbau wird der komprimierte Kraftstoff über das Druckventil abgeleitet.

Einer derartigen Radialkolbenpumpe ist üblicherweise eine Kraftstoffvorförderpumpe vorgeschaltet, die den Kraftstoff aus dem Kraftstofftank der Hochdruckpumpe zuführt. Die Kraftstoffvorförderpumpe wird in der Regel durch einen Elektromotor oder über die Nockenwelle angetrieben. Bei dem Nockenwellenantrieb kann die Vorförderpumpe direkt auf der Nockenwelle sitzen oder über einen Riemen angetrieben werden. Aufgrund der begrenzten Platzverhältnisse im Motorraum ist es notwendig, die Kraftstoffhochdruckpumpe sowie die Vorförderpumpe möglichst kompakt zu bauen.

Die DE 197 36 160 A1 schlägt deshalb vor, die Kraftstoffvorförderpumpe am oder im Pumpengehäuse der Radialkolbenpumpe anzuordnen und über die Antriebswelle der Radialkolbenpumpe anzutreiben. Hierzu ist zwischen der Antriebswelle der Radialkolbenpumpe und der Welle der Vorförderpumpe eine Kupplung zwischengeschaltet.

Die DE 199 13 774 A1 offenbart eine Kraftstofffördereinheit für ein Kraftstoffeinspritzsystem, insbesondere Common-Rail-System, mit einer Hochdruckpumpe und einer Kraftstoffförderpumpe, die zwei in einer Pumpenkammer in Eingriff miteinander befindliche rotierende Zahnräder umfasst, die Kraftstoff aus einem mit einem Vorratsraum verbundenen Ansaugraum entlang einem zwischen den Stirnflächen der Zahnräder und der Umfangswand der Pumpenkammer gebildeten Förderkanal in einen mit der Hochdruckpumpe verbundenen Druckraum fördern, oder eines der Zahnräder durch eine Antriebswelle angetrieben ist.

Die DE 24 36 321 offenbart eine hydraulische Doppelpumpe mit einer Frontpumpe und einer daran anflanschbaren Heckpumpe, einer in der Frontpumpe mit mindestens zwei Lagern gelagerten und das Gehäuse der Frontpumpe beidseitig zum Aufschieben eines Antriebs beziehungsweise der Heckpumpe überragenden Welle sowie einer Anordnung zum Zentrieren der Gehäuse von Frontpumpe und Heckpumpe bezüglich der Achse der Welle.

Die Aufgabe wird gelöst durch die Merkmale des unabhängigen Patentanspruchs. Vorteilhafte Ausgestaltungen der Erfindung sind in den Unteransprüchen gekennzeichnet.

Die Erfindung zeichnet sich dadurch aus, dass die Radialkolbenpumpe eine Antriebswelle aufweist, die einen fliegend gelagerten Endbereich, mit einem Verzahnungsprofil, zur Aufnahme einer Kraftstoffvorförderpumpe, aufweist, das Pumpengehäuse als Topfgehäuse ausgebildet ist, der fliegend gelagerte Endbereich der Antriebswelle auf der zum Pumpengehäuse offenen Topfseite liegt und das Pumpengehäuse durch einen angeflanschten Topfdeckel verschlossen ist, der Topfdeckel derart gestaltet ist, dass er gleichzeitig eine Pumpenkammer der Kraftstoffvorförderpumpe ausbildet, und der Topfdeckel ein Volumenstrom-Regelventil beinhaltet.

Der Vorteil der fliegenden Lagerung ist eine äußerst kompakte Bauform der Radialkolbenpumpeneinheit, da eine dritte Lagerung der Antriebsachse eingespart wird. Durch das Verzahnungsprofil muss die Kraftstoff-Förderpumpe lediglich auf die Welle aufgesteckt und gesichert werden. Es sind keine zusätzlichen Bauteile wie beispielsweise eine Kupplung notwendig. Hierdurch lässt sich die radiale Baubreite der Radialkolbenpumpeneinheit weiter verringern.
Ein weiterer Vorteil, der sich aus der kompakten Anordnung von Hochdruckpumpe und Kraftstoff-Vorförderpumpe ergibt, ist der, dass die Leitung von der Kraftstoff-Vorförderpumpe zum Saugventil der Hochdruckpumpe auf ein Minimum reduziert werden kann.
Der Vorteil, dass der Topfdeckel ein Volumenstrom-Regelventil beinhaltet, ist, dass hierdurch eine sehr kompakte Bauweise der Radialkolbenpumpe ermöglicht ist.

Ausführungsbeispiele der Erfindung werden im Folgenden anhand der schematischen Zeichnungen erläutert. Es zeigen:
- Figur 1: einen Längsschnitt durch die Radialkolbenpumpenein- heit,
- Figur 2: eine weiteren Längsschnitt durch die Radialkolbenpum- peneinheit,
- Figur 3: einen schnitt durch eine steuerscheibe,
- Figur 4: eine weitere Darstellung der Radialkolbenpumpenein- heit

Elemente gleicher Konstruktion und Funktion sind figurenübergreifend mit den gleichen Bezugszeichen versehen.

Die beiden Schnitte liegen jeweils senkrecht zur Wellenachse, sind jedoch in einem bestimmten Winkel zueinander verschoben. Dies ist notwendig, da die einzelnen Bauteile der Radialkolbenpumpeneinheit auf dem Umfang verteilt sind und nur so alle Bauteile dargestellt werden können.

Eine Antriebswelle 2 (Figur 1) ist über ein erstes Wellenlager 9a und ein zweites Wellenlager 9b im Pumpengehäuse 1 gelagert. Die Antriebswelle 2 weist ein Exzenterabschnitt 3 auf. Auf dem Exzenterabschnitt 3 ist ein Hubring 4 angeordnet. Auf dem Hubring 4 stützen sich vorzugsweise drei in radialer Richtung zur Antriebsachse bewegbare, federbelastete Pumpenkolben 5 (Figur 2) ab. Die Pumpenkolben 5 sind dabei vorzugsweise 120° gegeneinander versetzt, in einer Radialebene zur Achse der Antriebswelle 2, im Pumpengehäuse 1 angeordnet. Die Antriebswelle 2 weist einen fliegend gelagerten Endbereich 6 auf, der gleichzeitig der Antrieb einer Kraftstoff-Vorförderpumpe 8 ist. Zur Aufnahme der Kraftstoff-Vorförderpumpe 8 weist der fliegend gelagerte Endbereich 6 ein Verzahnungsprofil 7 auf.

Das Pumpengehäuse 1 ist als Topfgehäuse ausgebildet. Das fliegend gelagerte Ende der Antriebswelle 2 sitzt auf der zum Pumpengehäuse 1 offenen Topfseite. Die offene Topfseite des Pumpengehäuses 1 wird durch einen angeflanschten Topfdeckel 31 verschlossen. Der Topfdeckel 31 ist derart gestaltet, dass er gleichzeitig eine Pumpenkammer 32 der Kraftstoff-Vorförderpumpe 8 ausbildet. Im Topfdeckel 31 ist zusätzlich der Kraftstoffzulaufanschluss 10, ein Strömungskanal 12, eine Schmierungsbohrung 14 sowie ein Volumenstromregelventil 16 untergebracht. Hierdurch ist eine sehr kompakte Bauweise der Radialkolbenpumpeneinheit möglich.

Der Kraftstoff tritt dabei, durch den KraftstoffZulaufanschluss 10, im Topfdeckel 31, in die Radialkolbenpumpeneinheit ein. Über den Strömungskanal 12 gelangt der Kraftstoff zur Kraftstoff-Vorförderpumpe 8. Der Strömungskanal ist derart gestaltet, dass eine beidseitige Befüllung der Pumpenkammer 32 möglich ist. Die Schmierbohrung 14 dient zur Schmierung der Kraftstoff-Vorförderpumpe 8. Der Kraftstoff tritt mit einem Vordruck von ca. 5-10 bar aus der Kraftstoff-Vorförderpumpe 8 aus und gelangt von dort aus in das Volumenstrom-Regelventil 16, welches platzsparend in den Topdeckel 31 integriert ist. Vom Volumenstrom-Regelventil 16 gelangt der Kraftstoff dann zu einer Steuerscheibe 18. Die Steuerscheibe 18 dient dabei dazu, den Kraftstoff gleichmäßig auf die am Umfang verteilten Saugventile zu verteilen. Hierzu ist an der Steuerscheibe 16 eine umlaufende Ringnut 19 vorgesehen.

Jedem Pumpenkolben 5 ist jeweils ein Saugventil 24 und ein Druckventil 28 zugeordnet. Während des Saughubs der Pumpenkolben 5 öffnet das Saugventil 24 und Kraftstoff kann in den Zylinderraum 26 einströmen. Während des Kompressionshubs des Pumpenkolbens 5 wird der Kraftstoff im Zylinderraum 26 komprimiert. Hierbei sind sowohl das Saugventil 24 als auch das Druckventil 28 geschlossen. Am Ende des Kompressionshubes des Pumpenkolbens 5 öffnet das Druckventil 28 und der Kraftstoff kann in die Hochdruckleitung strömen.

Figur 3 zeigt einen Schnitt durch die Steuerscheibe 18. Die Schnittachse ist in Figur 2 durch die Achse E-E' gekennzeichnet. Die Steuerscheibe 16 ist fest mit dem Pumpengehäuse 1 verbunden. Die Steuerscheibe 18 weist Verformungstaschen 33 auf, die eine elastische Verformung der Steuerscheibe 18 insbesondere beim Anlauf der Antriebswelle 2 erlauben. Die Steuerscheibe 18 weist ein Druckbegrenzungsventils 30 für die Kraftstoffvorförderpumpe 8 auf. Als Vorförderpumpe eignet sich insbesondere eine Flügelzellenpumpe bzw. eine Sperrflügelpumpe.

Figur 4 zeigt in schematischer Darstellung eine Radialkolbenpumpeneinheit. Am äußeren Umfang des Pumpengehäuses 1 sind eine ebene Flächen 36 und eine ebene Fläche 37 angeordnet, welche zur Aufnahme der Pumpenanschlüsse 39 und 40 dienen. Unterhalb der Anschlüsse 39 und 40 befindet sich der in das Pumpengehäuse integrierte Hochdruckspeicher 41, der durch die gestrichelten Linien dargestellt ist. Der Hochdruckspeicher 41 kann vorteilhaft in das Pumpengehäuse 1 integriert werden, da durch die Auslegung des Pumpengehäuses 1 als hochdruckfestes Bauteil an bestimmten Stellen des Pumpengehäuses 1 genügend Materialreserven vorhanden sind um den Hochdruckspeicher 41 zu integrieren. Insbesondere bietet sich die Integration des Hochdruckspeichers in das Pumpengehäuse an, wenn gleichzeitig ein Druckregelventil 42 in den Hochdruckspeicher integriert wird. Der Hochdruckspeicher 41 ist, auf der in der Zeichnung rechten Seite, mit dem Druckregelventil 42 verbunden. Auf der in der Zeichnung linken Seite befindet sich eine Leitung zum Anschluss 40

Das Pumpengehäuse 1 lässt sich kostengünstig aus Kugelgraphitguss fertigen. Sollen mit der Radialkolbenpumpeneinheit sehr hohe Drücke realisiert werden, ist das Pumpengehäuse 1 vorzugsweise aus Kugelgraphitguss mit bainitischen Gefüge oder als Stahlschmiedeteil auszuführen.

Der Topfdeckel 31 kann vorzugsweise aus Aluminiumdruckguss oder Kunststoff gefertigt werden.

Die Steuerscheibe 16 kann vorzugsweise aus Stahl, Kunststoff oder Aluguss gefertigt werden. An das Pumpengehäuse 1 kann vorzugsweise eine Anflanschung zur unmittelbaren Befestigung der Radialkolbenpumpeneinheit am Motor vorgesehen werden.

## Patentansprüche

1. Radialkolbenpumpeneinheit für Hochdruck-Einspritzsysteme mit
- einem Pumpengehäuse (1), in dem
- eine Antriebswelle (2) mit einem Exenterabschnitt (3) gelagert ist, auf dem
- ein Hubring (4) sitzt, der mindestens einen in radialer Richtung zur Antriebsache bewegbaren, federbelasteten
- Pumpenkolben (5) einer Radialkolbenpumpe bewegt sowie eine der Radialkolbenpumpe vorgeschalteten
- Kraftstoffvorförderpumpe, wobei
die Antriebswelle (2) einen fliegend gelagerten Endbereich (6), mit einem Verzahnungsprofil, zur Aufnahme der Kraftstoff-Vorförderpumpe (8), aufweist,
- das Pumpengehäuse (1) als Topfgehäuse ausgebildet ist,
- der fliegend gelagerte Endbereich (6) der Antriebwelle (2) auf der zum Pumpengehäuse (1) offenen Topfseite liegt und das Pumpengehäuse (1) durch einen angeflanschten Topfdeckel (31) verschlossen ist, und
- der Topfdeckel derart gestaltet ist, dass er gleichzeitig einen Pumpenkammer der Kraftstoff-Vorförderpumpe ausbildet
**dadurch gekennzeichnet, dass** der Topfdeckel (31) ein Volumenstrom-Regelventil (16) beinhaltet, durch das der Kraftstoff von der Kraftstoffvorförderpumpe zu der Radialkolbenpumpe geregelt wird.

2. Radialkolbenpumpe nach Anspruch 1,
**dadurch gekennzeichnet, dass** im Topfdeckel zusätzlich ein Kraftstoffzulaufanschluss (10), ein Strömungskanal (12) und eine Schmierbohrung (14) untergebracht sind.

3. Radialkolbenpumpe nach Anspruch 1 oder 2,
**dadurch gekennzeichnet, dass** der Strömungskanal (12) derart gestaltet ist, das eine beidseitige Befüllung der Pumpenkammer (32) ermöglicht ist.

4. Radialkolbenpumpeneinheit nach einem der vorherigen Ansprüche
**dadurch gekennzeichnet, dass** die Kraftstoff-Vorförderpumpe (8) eine Flügelzellenpumpe ist.

5. Radialkolbenpumpeneinheit nach einem der vorherigen Ansprüche
**dadurch gekennzeichnet, dass** die Kraftstoff-Vorförderpumpe (8) eine Sperrflügelpumpe ist.

6. Radialkolbenpumpeneinheit nach einem der vorherigen Ansprüche
**dadurch gekennzeichnet, dass** das Pumpengehäuse (1) als Kugelgraphitgussteil oder als Stahlschmiedeteil hergestellt ist.

7. Radialkolbenpumpeneinheit nach einem der vorherigen Ansprüche
**dadurch gekennzeichnet, dass** der Topfdeckel (31) aus Aluminiumdruckguss oder Kunststoff hergestellt ist.

8. Radialkolbenpumpeneinheit nach einem der vorherigen Ansprüche
**dadurch gekennzeichnet, dass** am Pumpengehäuse (1) eine Anflanschung zur unmittelbaren Befestigung am Motor vorgesehen ist.

## Claims

1. Radial piston pump unit for high-pressure injection systems comprising
- a pump housing (1) in which
- there is mounted a drive shaft (2) having an eccentric section (3) on which
- there sits a reciprocating ring (4) which moves at least one spring-loaded pump piston (5) of a radial piston pump, said spring-loaded pump piston (5) being displaceable in a direction radial to the drive axle, as well as
- a fuel pre-feeder pump connected ahead of the radial piston pump
with
the drive shaft (2) having a floating-mounted end region (6), with a saw tooth profile, for housing the fuel pre-feeder pump (8),
- the pump housing (1) being embodied as a bell housing,
- the floating-mounted end region (6) of the drive shaft (2) resting on the cup side which opens toward the pump housing (1) and the pump housing (1) being sealed by a flange-mounted bell cover (31), and
- the bell cover (31) being embodied such that it embodies a pump chamber of the fuel pre-feeder pump at the same time, **characterised in that**
the bell cover (31) contains a volume flow control valve (16), by means of which the fuel is controlled from the fuel pre-feeder pump to the radial piston pump.

2. Radial piston pump unit according to claim 1,
**characterised in that**
a fuel inflow connection (10), a flow channel (12) and a lubricating hole (14) are accommodated in the bell cover.

3. Radial piston pump unit according to claim 1 or 2,
**characterised in that** the flow channel (12) is embodied such that it enables the pump chamber (32) to be filled on both sides.

4. Radial piston pump unit according to one of the preceding claims,
**characterised in that** the fuel pre-feeder pump (8) is a vane pump.

5. Radial piston pump unit according to one of the preceding claims,
**characterised in that** the fuel pre-feeder pump (8) is a blocking vane pump.

6. Radial piston pump unit according to one of the preceding claims,
**characterised in that** the pump housing (1) is manufactured as a spheroidal graphite cast iron part or as a wrought steel part.

7. Radial piston pump unit according to one of the preceding claims,
**characterised in that** the bell cover (31) is manufactured from aluminium die casting or plastic.

8. Radial piston pump unit according to one of the preceding claims,
**characterised in that** a flange mounting is provided on the pump housing (1) to allow direct fixing to the engine.

## Revendications

1. Unité de pompe à pistons radiaux pour des systèmes d'injection sous haute pression, comportant
- un carter (1), dans lequel
- est monté un arbre d'entraînement (2) avec une partie excentrée (3), sur laquelle
- est logée une bague de levage (4), qui met en mouvement au moins
- un piston (5) d'une pompe à pistons radiaux, lequel est mobile dans la direction radiale par rapport à l'axe d'entraînement, et sollicité par ressort, ainsi que
- une pompe d'acheminement du carburant, montée en amont de la pompe à pistons radiaux, sachant que
l'arbre d'entraînement (2) comporte une zone d'extrémité (6) montée en porte-à-faux, avec un profil denté, destinée à recevoir la pompe d'acheminement du carburant (8),
- le carter (1) de la pompe est réalisé en forme de pot,
- la zone d'extrémité (6) de l'arbre d'entraînement (2), montée en porte-à-faux, est située sur le côté du pot ouvert vers le carter (1) de la pompe, et le carter (1) de la pompe est fermé par un couvercle (31) assemblé par bridage, et
- le couvercle est réalisé de telle sorte qu'il forme en même temps une chambre de la pompe d'acheminement du carburant,
**caractérisée en ce que** le couvercle (31) comporte une vanne de réglage du flux volumétrique (16), par laquelle est réglé le flux de carburant depuis la pompe d'acheminement du carburant vers la pompe à pistons radiaux.

2. Pompe à pistons radiaux selon la revendication 1, **caractérisée en ce que** dans le couvercle sont logés en plus un raccord d'admission du carburant (10), un conduit de circulation (12) et une forure pour lubrifiant (14).

3. Pompe à pistons radiaux selon la revendication 1 ou 2, **caractérisée en ce que** le conduit de circulation (12) est configuré de telle sorte qu'un remplissage sur les deux côtés de la chambre de pompe (32) est possible.

4. Pompe à pistons radiaux selon l'une quelconque des revendications précédentes, **caractérisée en ce que** la pompe d'acheminement du carburant (8) est une pompe à palettes.

5. Pompe à pistons radiaux selon l'une quelconque des revendications précédentes, **caractérisée en ce que** la pompe d'acheminement du carburant (8) est une pompe à pales d'arrêt.

6. Pompe à pistons radiaux selon l'une quelconque des revendications précédentes, **caractérisée en ce que** le carter (1) de la pompe est réalisé sous la forme d'une pièce en fonte à graphite sphéroïdal ou sous la forme d'une pièce forgée en acier.

7. Pompe à pistons radiaux selon l'une quelconque des revendications précédentes, **caractérisée en ce que** le couvercle (31) est réalisé en aluminium coulé sous pression ou en matière plastique.

8. Pompe à pistons radiaux selon l'une quelconque des revendications précédentes, **caractérisée en ce qu'**un système de bride est prévu sur le carter (1) de la pompe pour la fixation directe au moteur.
